# EUROPÄISCHE PATENTSCHRIFT

(11) **EP 1 013 181 B1**
(45) Veröffentlichungstag und Bekanntmachung des Hinweises auf die Patenterteilung: **19.07.2006**
(21) Anmeldenummer: 99124244.7
(22) Anmeldetag: 04.12.1999
(51) Int. Cl.: A24C 5/28

(54) **Vorrichtung zum längsaxialen Positionieren von zu durchtrennenden stabförmigen Artikeln der tabakverarbeitenden Industrie**
Apparatus for axial positioning of rodlike articles from the tobacco industry, which have to be cut
Appareil pour positionner axialement des articles en forme de tige de l'industrie de tabac, qui doivent être coupés

(30) Priorität: 18.12.1998 DE 19858600
(43) Veröffentlichungstag der Anmeldung: 28.06.2000
(73) Patentinhaber: Hauni Maschinenbau AG, 21033 Hamburg (DE)
(72) Erfinder: Schlisio, Siegfried, 21502 Geesthacht (DE)

(56) Entgegenhaltungen:
- EP-A- 0 538 661
- EP-A- 0 577 061
- US-A- 3 712 162
- US-A- 5 425 383

## Beschreibung

Die Erfindung betrifft eine Vorrichtung zum längsaxialen Positionieren von zu durchtrennende stabförmigen Artikeln der tabakverarbeitenden Industrie in Aufnahmemulden einer rotierenden Muldentrommel.

Vorrichtungen der eingangs bezeichneten Art werden üblicherweise eingesetzt im Zuge einer Konfektionierung von Filterzigaretten, wobei Filterstabkomponenten mehrfacher Gebrauchslänge im sogenannten Querverfahren, d. h. quer zu ihren Längsachsen durch einmalige oder mehrmalige Unterteilung, Staffelung und Hintereinanderreihung für ihre Vereinigung mit Tabakstabkomponenten vorbereitet werden, was auf einem durch eine Vielzahl von Trommeln gebildeten Förderweg erfolgt. Im Zuge dieses Bearbeitungs- und Handhabungsablaufes ist insbesondere eine für einen Tennschnitt an aufeinanderfolgenden Filterstabkomponenten erforderliche definierte längsaxiale Positionierung bzw. gegenseitige Ausrichtung der Filterstabkomponenten in ihren Aufnahmemulden für die die Länge des Förderweges bestimmende Trommelanzahl von Bedeutung
**Die EP 0 577 061 A1 beschreibt eine Muldentrommel zum längsaxialen Positionieren von stabförmigen Artikeln der tabakverarbeitenden Industrie mit sich in die Aufnahmemulden erstreckenden Ausrichtanschlägen.**

Der Erfindung liegt die Aufgabe zugrunde, die für die ordnungsgemäße Vorbereitung der Filterstabkomponenten erforderlichen Arbeitsschritte mit einem reduzierten Aufwand an Fördertrommeln zu erzielen.

Diese Aufgabe wird erfindungsgemäß dadurch gelöst, **daß die Muldentrommel als eine ein zugeordnetes umlaufendes Schneidmittel (12) aufweisende, kombinierte Schiebe-/ Schneidtrommel (9; 38) ausgebildet ist, die durch längsaxiale Verschiebung von gestaffelt aufeinanderfolgenden Artikeln (6; 42) die Artikel in eine queraxiale Reihen-Schneidformation (11; 39) überführend ausgebildet ist.**
Vorzugsweise kommt eine derartige Schiebe-/Schneidtrommel bei Filterstabkomponente zum Einsatz, die bereits vorher in mehrfacher Gebrauchslänge einem Vorrat entnommen und unterteilt wurden. Um diese unterteilten Filterstabkomponenten nochmals zu durchtrennen, ist es erforderlich, sie nochmals in eine queraxiale Reihenformation zu überführen.
Um die aufeinanderfolgenden Ausricht- und Ausweichbewegungen der Ausrichtmittel exakt aufeinander abzustimmen, ist gemäß einer Weiterbildung vorgesehen, daß die Ausrichtanschläge diese außerhalb des Wirkbereichs der als Kreismesser ausgebildeten Schneidmittel in eine definierte Anschlagposition vorbewegenden und im Wirkbereich der Schneidmittel aus der Anschlagposition zurückziehenden Stellantriebsmitteln versehen sind.

Zweckmäßigerweise sind die Stellantriebsmittel als stirnseitig mit der Muldentrommel umlaufende Taumelscheibe ausgebildet.
Um mit einfachen Mitteln eine definierte längsaxiale und queraxiale Ausrichtung der Artikel bzw. der Artikelreihe relativ zum Schneidmittel zu gewährleisten, ist weiterhin vorgesehen, daß die Ausrichtanschläge im Bereich ihrer Anschlagfläche mit einer den Muldengrund der Aufnahmemulden überdachenden Ausnehmung versehen sind, in deren Überdachungsbereich mit den Ausrichtanschlägen zusammenwirkende Saugkanäle einmünden.
Eine sichere Saugwirkung ist nach einem zusätzlichen Vorschlag dadurch gewährleistet, daß die Saugkanäle in einer durch eine Umfangsabdeckung der Muldentrommel definierten Ausrichtzone aktivierbar sind.
Um jeweils eine bedarfsgerechte Positionierung der Artikel, insbesondere in Zusammenwirkung der Schiebe-/Schneidtrommel mit Nachfolgetrommeln zu ermöglichen bzw. wählen zu können, wird weiterhin vorgeschlagen, daß die in die Aufnahmemulden eintauchenden Ausrichtanschläge mit ihren Stellantriebsmitteln auf wenigstens einer Stirnseite der Muldentrommel angeordnet sind oder alternativ auf beiden Stirnseiten der Muldentrommel angeordnet sind.

Der mit der Erfindung erzielte Vorteil besteht darin, daß zwei sich normalerweise behindernde Arbeitsgänge auf einer einzigen Fördertrommel vorgenommen werden können, womit zwei Folgetrommeln entfallen können. Damit wird insgesamt die durch vertikale und horizontale Achsabstände der Fördertrommeln bestimmte Größe bzw. Bauhöhe der Maschineneinheit reduziert.

Die Erfindung wird nachfolgend anhand von Ausführungsbeispielen in der Zeichnung näher erläutert.

Hierbei zeigen:
- Figur 1: ein schematischer Trommelplan mit zugeordneten Arbeitsgängen zum Vereinigen von zwei Filterstabkomponenten mit Tabakstabkomponenten,
- Figuren 2a bis 2d: unterschiedliche Arbeitsstellungen einer Schiebe-/Schneidtrommel bezüglich der zugeordneten Schneid- und Ausrichtmittel mit stirnseitigen Teilquerschnitten auf der Zuführseite und der Abgabeseite der Trommel und
- Figuren 3 und 4: Abwicklungen des Umfangs einer Fördertrommel mit alternativen Anordnungen von Ausrichtmitteln.

Gemäß der in Figur 1 dargestellten Trommelanordnung einer Herstellmaschine für Filterzigaretten werden mittels einer Schneidtrommel 1 Filterstäbe 2 einer ersten Komponente (beispielsweise aus Charcoal) von sechsfacher Gebrauchslänge aus einem Magazin 3 entnommen, mittels zweier Kreismesser 4 in drei Filterstäbe 6 von doppelter Gebrauchslänge unterteilt, an eine Staffeltrommel 7 übergeben und auf dieser in eine Staffelformation 8 überführt. Von der Staffeltrommel 7 gelangen die gestaffelten Filterstäbe 6 auf eine Schiebe-/Schneidtrommel 9, auf der sie in eine Reihenformation 11 überführt und nochmals durch ein Kreismesser 12 in einfachlange Filterstopfen 13 unterteilt werden. Mittels einer Spreiztrommel 14 werden die Filterstopfen 13 in eine Spreizformation 16 versetzt, in der jeweils zwischen zwei Filterstopfen 13 eines Paares ein größerer stirnseitiger Abstand hergestellt wird, und anschließend in dieser Formation auf eine Beschleunigungstrommel 17 überführt, auf der die Filterstopfen 13 in eine queraxial vergrößerte Abständsformation 18 gebracht werden.
Von der Beschleunigungstrommel 17 werden die längsaxial und queraxial beabstandeten Filterstopfen 13 direkt auf einer Zusammenstelltrommel 19 gemäß Einfügeposition 21 beidseitig in die Lücke zwischen zwei Tabakstäben 22 eingefügt, welche in doppelter Gebrauchslänge von einer Trommel 23 zugeführt, auf einer Schneidtrommel 24 gemäß Schneidposition 26 mittig durchtrennt und auf einer Spreiztrommel 27 gemäß Spreizposition 28 längsaxial auseinandergezogen wurden.

Mittels einer Schneidtrommel 29 werden Filterstäbe 31 einer zweiten Komponente von zwölffacher Gebrauchslänge aus einem Magazin 32 entnommen, mittels zweier Kreismesser 33 in drei Filterstopfen 34 von vierfacher Gebrauchslänge unterteilt, an eine Staffeltrommel 36 übergeben und auf dieser in eine Staffelformation 37 überführt. Von der Staffeltrommel 36 gelangen die gestaffelten Filterstopfen 34 auf eine Schiebe-/Schneidtrommel 38, auf der sie in eine Reihenformation 39 überführt und nochmals durch ein Kreismesser 41 in Filterstopfen 42 von doppelter Gebrauchslänge unterteilt werden. Auf einer Staffeltrommel 43 werden die durchtrennten Filterstopfen 42 wiederum in eine Staffelformation 44 gebracht und auf einer Schiebetrommel 46 in eine Reihenformation 47 versetzt, in der sie zurück auf die Staffeltrommel 43 gelangen. Mittels einer Beschleunigungstrommel 48 werden die queraxial beabstandeten Filterstopfen 42 auf einer Zusammenstelltrommel 49 mittig in die Lücke zwischen den beiden Filterstopfen 13 gemäß Einfügeposition 50 eingefügt.

Die in der Einfügeposition 50 geschaffene Tabak-Filterstab-Kombination 13, 22, 42 von doppelter Gebrauchslänge wird anschließend auf bekannte Weise durch mittige Trennung des doppeltlangen Filterstopfens 42 zu Einzelfilterzigaretten konfektioniert.

Nachfolgend werden Aufbau und Wirkungsweise der erfindungsgemäßen, weitgehend identischen Schiebe-/Schneidtrommeln 9 und 38 anhand der in den Figuren 2 bis 4 dargestellten bzw. abgewandelten Schiebe-/Schneidtrommel 9 näher erläutert.

In Aufnahmemulden 51 der zufuhrseitig mit der Staffeltrommel 7 zusammenwirkenden Schiebe-/Schneidtrommel 9 erstrecken sich stabförmige Ausrichtanschläge 52 entweder auf beiden Trommelseiten gemäß Figur 3 oder auf einer Trommelseite gemäß Figur 4.
Die Ausrichtanschläge 52 sind während des Trommelumlaufs in den Aufnahmemulden 51 längsbeweglich geführt, wozu sie mit Stellantriebsmitteln 53 in Form einer um eine geneigte Achse synchron mit der Schiebe-/Schneidtrommel 9 rotierenden Taumelscheibe 54 versehen sind.
Im Bereich ihrer stirnseitigen Anschlagfläche 56 weisen die Ausrichtanschläge 52 eine den Muldengrund der Aufnahmemulde 51 überdeckende Ausnehmung 57 auf, in deren Überdachungsbereich Saugkanäle 58 einmünden, in deren Aktivierungsbereich die Schiebe-/Schneidtrommel 9 mit einer Umfangsabdeckung 59 gemäß Figur 1 versehen ist.
Mit 61 sind Halteluftbohrungen für die Filterstäbe 6 bezeichnet. Abgabeseitig wirkt die Schiebe-/Schneidtrommel 9 mit der Spreiztrommel 14 zusammen.

Die Wirkungsweise der Schiebe-/Schneidtrommel 9 in Bezug auf die Ausrichtanschläge 52 ist wie folgt:
Die von der Staffeltrommel 7 gemäß Figur 2 in der Staffelformation 8 gemäß Figur 4 auf die Schiebe-/Schneidtrommel 9 überführten Filterstäbe 6 werden im Bereich der Umfangsabdeckung 59 gemäß Figur 1 durch die aktivierten Saugkanäle 58 gegen die gemäß Figur 2b in ihre maximale Eintauchstellung innerhalb der Aufnahmemulden 51 bewegten Ausrichtanschläge 52 gezogen und dabei in die Reihenformation 11 gemäß den Figuren 1 und 4 überführt.
Beim Passieren des Kreismessers 12 zieht die Taumelscheibe 54 die jeweiligen Ausrichtanschläge 52 gemäß Figur 2c um ein geringes Maß in den betreffenden Aufnahmemulden 51 zurück, so daß beim Eintauchen des Kreismessers 12 in die Filterstäbe 6 deren abgetrennte Filterstopfen 13 längsaxial ausweichen können, wodurch Quetschungen und Deformationen verhindert werden.

In Abhängigkeit einer unterschiedlichen Länge oder gewünschten Lage bzw. Ausrichtung der abgeschnittenen Filterstopfen 13 auf der Schiebe-/Schneidtrommel 9 können gemäß Figur 3 zu beiden Seiten der Schiebe-/Schneidtrommel 9 oder gemäß Figur 4 an einer Seite der Schiebe-/Schneidtrommel 9 Stellantriebsmittel 53 vorgesehen sein.

## Patentansprüche

1. Vorrichtung zum längsaxialen Positionieren von zu durchtrennenden stabförmigen Artikeln der tabakverarbeitenden Industrie in Aufnahmemulden einer rotierenden Muldentrommel, mit sich in die Aufnahmemulden (51) erstreckenden Ausrichtanschlägen (52), die relativ zu den Aufnahmemulden (51) längsverschiebbar sind, **dadurch gekennzeichnet, daß** die Muldentrommel als eine ein zugeordnetes umlaufendes Schneidmittel (12) aufweisende, kombinierte Schiebe-/Schneidtrommel (9; 38) ausgebildet ist, die durch längsaxiale Verschiebung von gestaffelt aufeinanderfolgenden Artikeln (6; 42) die Artikel in eine queraxiale Reihen-Schneidformation (11; 39) überführend ausgebildet ist.

2. Vorrichtung nach Anspruch 1, **dadurch gekennzeichnet, daß** die Ausrichtanschläge (52) mit diese außerhalb des Wirkbereichs der als Kreismesser ausgebildeten Schneidmittel (12) in eine definierte Anschlagposition vorbewegenden und im Wirkbereich der Schneidmittel aus der Anschlagposition zurückziehenden Stellantriebsmitteln (53) versehen sind.

3. Vorrichtung nach Anspruch 2, **dadurch gekennzeichnet, daß** die Stellantriebsmittel (53) als stirnseitig mit der Muldentrommel (9; 38) umlaufende Taumelscheibe (54) ausgebildet sind.

4. Vorrichtung nach einem der Ansprüche 1 bis 3, **dadurch gekennzeichnet, daß** die Ausrichtanschläge (52) im Bereich ihrer Anschlagfläche (56) mit einer den Muldengrund der Aufnahmemulden (51) überdachenden Ausnehmung (57) versehen sind, in deren Überdachungsbereich mit den Ausrichtanschlägen zusammenwirkende Saugkanäle (58) einmünden.

5. Vorrichtung nach Anspruch 4, **dadurch gekennzeichnet, daß** die Saugkanäle (58) in einer durch eine Umfangsabdeckung (59) der Muldentrommel (9; 38) definierten Ausrichtzone aktivierbar sind.

6. Vorrichtung nach einem der Ansprüche 1 bis 5, **dadurch gekennzeichnet, daß** die in die Aufnahmemulden (51) eintauchenden Ausrichtanschläge (52) mit ihren Stellantriebsmitteln (53) auf wenigstens einer Stirnseite der Muldentrommel (9; 38) angeordnet sind.

7. Vorrichtung nach einem der Ansprüche 1 bis 6, **dadurch gekennzeichnet, daß** die Ausrichtanschläge (52) mit entsprechend zugeordneten Stellantriebsmitteln (53) auf beiden Stirnseiten der Muldentrommel (9; 38) angeordnet sind.

## Claims

1. Apparatus for the longitudinal-axial positioning of rod-shaped articles, to be cut through, of the tobacco-processing industry in receiving troughs of a rotating trough drum, having aligning stops (52) which extend into the receiving troughs (51) and are longitudinally displaceable relative to the receiving troughs (51), **characterised in that** the trough drum is designed as a combined pushing/cutting drum (9; 38) which has an assigned rotating cutting means (12) and which is designed in order, by longitudinal-axial displacement of articles (6; 42) following one another in a staggered manner, to convert the articles into a transverse-axial row cutting formation (11; 39).

2. Apparatus according to Claim 1, **characterised in that** the aligning stops (52) are provided with actuating drive means (53) which, outside the working region of the cutting means (12) designed as a circular knife, advance them into a defined stop position and, in the working region of the cutting means, retract them from the stop position.

3. Apparatus according to Claim 2, **characterised in that** the actuating drive means (53) are designed as a nutating disc (54) rotating at the end side with the trough drum (9; 38).

4. Apparatus according to one of Claims 1 to 3, **characterised in that** the aligning stops (52) are provided, in the region of their stop face (56), with a recess (57) which covers over the trough bottom of the receiving troughs (51) and into the covering-over region of which there open suction ducts (58) cooperating with the aligning stops.

5. Apparatus according to Claim 4, **characterised in that** the suction ducts (58) can be activated in an aligning zone defined by a peripheral cover (59) of the trough drum (9; 38).

6. Apparatus according to one of Claims 1 to 5, **characterised in that** the aligning stops (52) penetrating into the receiving troughs (51) are arranged with their actuating drive means (53) on at least one end side of the trough drum (9; 38).

7. Apparatus according to one of Claims 1 to 6, **characterised in that** the aligning stops (52) are arranged with correspondingly assigned actuating drive means (53) on both end sides of the trough drum (9; 38).

## Revendications

1. Dispositif pour positionner axialement des articles en forme de tiges, de l'industrie du tabac qui doivent être coupés, dans des auges de réception d'un tambour rotatif à auges, comportant des butées d'alignement (52) s'étendant dans les auges de réception (51) et déplaçables longitudinalement par rapport aux auges de réception (51), **caractérisé en ce que** le tambour à auges est réalisé sous forme d'un tambour (9,38) de translation et de coupe combinées présentant un moyen de coupe rotatif (12) associé, et qui, par translation longitudinale axiale d'articles successifs (6,42) disposés en échelons est réalisé pour transférer les articles dans une configuration en rangées (11 ; 39) transversales et les découper.

2. Dispositif selon la revendication 1, **caractérisé en ce que** les butées d'alignement (52) sont munies de moyens d'actionnement (53) les faisant avancer hors du champ d'action des moyens de coupe (12) réalisés sous forme de lame circulaire dans une position de butée définie et les retirant de la position de butée dans le champ d'action des moyens de coupe.

3. Dispositif selon la revendication 2, **caractérisé en ce que** les moyens d'actionnement (53) sont réalisés sous forme d'un disque (54) tournant côté frontal avec le tambour à auges (9 ; 38).

4. Dispositif selon l'une des revendications 1 à 3, **caractérisé en ce que** les butées d'alignement (52) sont munies, dans la zone de leurs surfaces de butée (56), d'un évidement (57) qui recouvre le fond des auges de réception (51) et dans la zone de recouvrement duquel débouchent des canaux d'aspiration (58) coopérant avec les butées d'alignement.

5. Dispositif selon la revendication 4, **caractérisé en ce que** les canaux d'aspiration (58) peuvent être mis en action dans une zone d'alignement définie par un couvercle périphérique (59) du tambour à auges (9 ; 3 8).

6. Dispositif selon l'une des revendications 1 à 5, **caractérisé en ce que** les butées d'alignement (52) pénétrant dans les auges de réception (51) sont disposées avec leurs moyens d'actionnement (53) sur au moins une face frontale du tambour à auges (9 ; 38).

7. Dispositif selon l'une des revendications 1 à 6, **caractérisé en ce que** les butées d'alignement (52) sont disposés avec leurs moyens d'actionnement associés sur les deux faces frontales du tambour à auges (9 ; 38).
